# EUROPÄISCHE PATENTSCHRIFT

(11) **EP 1 149 668 B1**
(45) Veröffentlichungstag und Bekanntmachung des Hinweises auf die Patenterteilung: **19.10.2005**
(21) Anmeldenummer: 01108821.8
(22) Anmeldetag: 09.04.2001
(51) Int. Cl.: B25B 15/00

(54) **Schraubeinsatz für freihand geführte Elektroschrauber**
Screwdriver bit for hand driven electrical screwdriver
Embout pour tournevis éléctrique activé à main

(30) Priorität: 26.04.2000 DE 10020433
(43) Veröffentlichungstag der Anmeldung: 31.10.2001
(73) Patentinhaber: Busch, Günter, 52396 Heimbach (DE)
(72) Erfinder: Busch, Günter, 52396 Heimbach (DE); Erlenkeuser, Gerd, 40822 Mettmann (DE)
(74) Vertreter: Happe, Otto

(56) Entgegenhaltungen:
- DE-A- 4 029 734
- DE-C- 19 720 139
- DE-U- 9 400 780
- GB-A- 2 063 743
- US-A- 4 187 892

## Beschreibung

Die Erfindung betrifft eine Kombination eines Schraubeinsatzes für freihand geführte Elektroschrauber und einer Schraube, wobei der Schraubeinsatz an seinem einen Ende einen Schaft zum Einsetzen in den Elektroschrauber und an seinem anderen Ende einen sich verjüngenden Abschnitt zum Einsetzen in die Ausnehmung der als handelsübliche Kreuzschlitzschraube ausgebildeten Schraube aufweist, und wobei der sich verjüngende Abschnitt mit Antriebsstegen versehen ist.

Bei der Verwendung freihand geführter Elektroschrauber zum Anziehen oder Lösen von Schrauben treten erhebliche Schleuderkräfte auf, die den allgemein bekannten "Cam-Out-Effekt" bewirken. Unter dem "Cam-Out-Effekt" versteht man die Auswurfkräfte, die auf den mit seinem Schaft in die Aufnahmeöffnung des Elektroschraubers eingeschobenen und mit seinem vorderen sich verjüngenden Abschnitt in die Ausnehmung im Kopf der Schraube eingreifenden Schraubeinsatz einwirken. Der "Cam-Out-Effekt" wirkt sich bei dem genannten Schraubeinsatz - der im Allgemeinen als Bit bezeichnet wird - so aus, dass der Bit ruckartig mit den bekannten Abgleitgeräuschen aus dem Kopf der Schraube austritt, wobei es zu dem ebenfalls allgemein bekannten Überrattern kommt. Hierdurch tritt ein vorzeitiger Verschleiß der Bits auf. Dieser Verschleiß führt häufig dazu, dass ein erst kurze Zeit in Gebrauch befindlicher Bit durch das Überrattern bereits unbrauchbar wird, bevor er seinen Zweck auch nur annähernd erfüllt hat. Außerdem kommt es häufig zu erheblichen Beschädigungen am Kopf der Schraube. Ein beschädigter Bit ruft seinerseits weitere erhebliche Beschädigungen am Kopf der Schraube hervor.

Ein erheblicher Nachteil der bekannten Bits besteht darin, dass der vordere sich verjüngende Abschnitt des Bits der Ausnehmung im Kopf der Schraube sehr genau angepaßt ist, so dass der vordere Abschnitt des Bits an der Ausnehmung im Schraubenkopf schlüssig anliegt.

Der Erfindung liegt die Erkenntnis zugrunde, dass es beim Anziehen oder Lösen von Schrauben mittels freihand geführter Elektroschrauber unmöglich ist, die Achse des Bits mit der Achse der Schraube permanent in Übereinstimmung zu bringen. Um den "Cam-Out-Effekt" zu vermeiden oder zumindest zu vermindern muß dem Bit die Möglichkeit eingeräumt werden, eine taumelnde Bewegung auszuführen, ohne dass der vordere sich verjüngende Abschnitt des Bits die Ausnehmung im Kopf der Schraube verläßt.

Die vorgenannte Erkenntnis ist bereits bei mehreren bekannten Bits berücksichtigt worden. So ist ein Bit bekannt, bei dem die seitlichen Begrenzungsflächen des vorderen sich verjüngenden Abschnitts einen kleineren Winkel bilden als die inneren Begrenzungsflächen der Ausnehmung im Kopf der Schraube (US-PS 2 764 197). Diese Ausgestaltung des Bits läßt jedoch nur eine sehr geringe Taumelbewegung zu.

Bei einem anderen bekannten Bit, wobei der Antrieb mindestens vier winklig zueinander stehende Eingriffsnuten mit außenliegenden Begrenzungsflächen hat und am Bit Antriebsstege ausgebildet sind, deren Arbeitsbereiche Außenkanten aufweisen, die in eingesetztem Zustand zumindest bereichsweise an den Begrenzungsflächen der Eingriffsnuten liegen, konnte eine weitgehende Verminderung des "Cam-Out-Effektes" dadurch erreicht werden, dass die Außenkante mindestens eines Antriebssteges auf oder unterhalb der Schraubenkopfoberseite endet oder unterbrochen ist (DE-196 22 846 A1). Eine völlige Vermeidung des "Cam-Out-Effektes" war hierdurch allerdings nicht möglich.

Es ist auch schon vorgeschlagen worden, einen besseren Halt des Bits in der Ausnehmung im Kopf der Schraube dadurch zu gewährleisten und somit ein Herausgleiten des Bits aus dem Kopf der Schraube zu verhindern, dass man die Antriebsstege des Bits zumindest in ihrem vorderen Bereich mit einer rauhen Oberfläche versehen hat. Bei einem bekannten derartigen Bit hat man den gesamten sich verjüngende vorderen Abschnitt des Bits mit einer Beschichtung aus harten Partikeln, beispielsweise Diamantpartikeln versehen (Prospekt der Firma Wera Werk Wuppertel "Wera Diamant Bits mit Biß"). Dieser Bit ist nur für einen verhältnismäßig kurzen Zeitraum zu verwenden, weil die harten Partikel einen sehr hohen Zinkabrieb von den meist galvanisch verzinkten Schrauben bewirken und der Zinkabrieb sehr bald die Zwischenräume zwischen den harten Partikeln ausfüllt, so dass der mit den harten Partikeln versehene Bereich des Bits eine sehr glatte Oberfläche erhält, wodurch ein Gleiteffekt auftritt, der den "Cam-Out-Effekt" noch begünstigt. Dies führt dazu, dass der Bit seinen Zweck nicht mehr erfüllen kann.

Bei einem weiteren Vorschlag gemäß dem Oberbegriff von Anspruch 1 einen besseren Halt des Bits in der Ausnehmung im Kopf der Schraube zu erzielen, ist die im Kopf der Schraube vorgesehene Ausnehmung mit Treibflächen versehen ist, die mit entsprechenden Treibflächen eines Schraubendrehers in Eingriff gebracht werden können, wobei an den Treibflächen sowohl der Ausnehmung im Kopf der Schraube als auch des Schraubendrehers Vorsprünge angeformt sind (US-A-4 187 892). Hierdurch soll die kraftschlüssige Verbindung zwischen Schraubendreher und Schraube verbessert werden. In diesem Falle sind jedoch nur ganz bestimmte Schrauben verwendbar, nämlich nur solche Schrauben, bei denen die im Kopf der Schraube vorgesehene Ausnehmung mit Treibflächen versehen ist, auf denen Vorsprünge angeordnet sind.

Der Erfindung liegt die Aufgabe zugrunde, einen Bit so auszubilden, dass eine ausreichende Taumelbewegung des Bits in der Ausnehmung im Kopf der anzuziehenden oder zu lösenden Schraube gewährleistet ist, so dass es zu einem "Cam-Out-Effekt" nicht kommen kann.

Zur Lösung der gestellten Aufgabe dient eine Kombination gemäß Anspruch 1, i.e. eine Kombination der eingangs erwähnten Art, bei der
- auf dem Rücken und/oder auf den Flanken der Antriebsstege des sich verjüngenden Abschnitts des Schraubeinsatzes einzeln stehende Vorsprünge vorgesehen sind
- und die Vorsprünge an ihrer der Ausnehmung im Kopf der Schraube zugewandten Seite von einer gewölbten bzw. kugeligen Fläche begrenzt sind.

Hierbei ist es besonders zweckmäßig, dass die Vorsprünge nahe dem Ende des sich verjüngenden Abschnitts angeordnet sind.

Bei dem erfindungsgemäßen Schraubeinsatz ist gewährleistet, dass dessen sich verjüngender vorderer Bereich immer nur mit zweien seiner an den Antriebsstegen vorgesehenen Vorsprüngen an den Innenflächen der Ausnehmung im Kopf der Schraube anliegt und um diese beiden Berührungspunkte eine Taumelbewegung ausführen kann.

Dadurch, dass die Vorsprünge einzeln stehend angeordnet sind, ist eine Ablagerung von Zinkabrieb im Bereich der Vorsprünge nicht möglich, so dass die Wirkungsweise des erfindungsgemäßen Schraubeinsatzes auch nach längerem Gebrauch des Schraubeinsatzes nicht beeinträchtigt wird.

Durch die Ausgestaltung der Vorsprünge in der weise, dass sie ihrer der Ausnehmung im Kopf der Schraube zugewandten Seite von einer gewölbten bzw. kugeligen Fläche begrenzt sind, ist gewährleistet, dass an den Vorsprüngen nur ein äußerst geringer Verschleiß auftritt.

Es ist zwar bei Schraubendrehern schon bekannt, an deren Klingen Vorsprünge vorzusehen. Diese Vorsprünge befinden sich entweder auf der Oberfläche der Klinge des Schraubendrehers (GB 2 063 743 A) oder an der unteren Begrenzungsfläche der Klinge (US-PS 4 026 338). Derartige Schraubendreher sind mit Schraubeinsätzen der erfindungsgemäßen Art nicht vergleichbar, weil sie nicht in freihand geführte Elektroschrauber eingesetzt werden können. Die Schraubendreher dienen ausschließlich zum Anziehen oder Lösen von Schlitzschrauben; sie sind nicht dazu geeignet, Schrauben anzuziehen oder zu lösen, bei denen im Schraubenkopf eine kreuzschlitzartige Ausnehmung vorhanden ist. Schon allein aus diesem Grunde konnte durch die vorgenannten Schraubendreher der erfindungsgemäße Schraubeinsatz nicht nahegelegt werden.

Während bei den erfindungsgemäßen Schraubeinsätzen die Vorsprünge allein die Aufgabe haben, eine Taumelbewegung des Schraubeinsatzes in der Ausnehmung im Kopf der Schraube zu ermöglichen, haben die Klingen von Schraubendrehern für Schlitzschrauben immer ein ausreichendes Spiel in den Schraubenschlitzen, so dass es das Problem, den Klingen in dem Schlitz der Schraube eine Taumelbewegung zu ermöglichen, überhaupt nicht gibt. Zwar neigen die Klingen von Schraubendrehern der genannten Art dazu, seitlich aus dem Schraubenschlitz herauszugleiten. Das hat aber nichts mit dem Cam-Out-Effekt bei Schraubeinsätzen gemäß der Erfindung zu tun, wobei der Schraubeinsatz nicht seitlich, sondern in axialer Richtung aus der Ausnehmung im Kopf der Schraube herausgedrängt wird, also entgegen dem auf das Werkzeug ausgeübten Druck. Darüber hinaus tritt beim seitlichen Herausgleiten der Klinge eines Schraubendrehers aus dem Schraubenschlitz an der Klinge kein derartiger Verschleiß auf, wie bei einem Schraubeinsatz infolge des Cam-Out-Effektes.

In weiterer Ausgestaltung der Erfindung beträgt die Höhe zumindest der auf den Flanken der Antriebsstege vorgesehenen Vorsprünge (4) nicht mehr als 0,05 mm.

Bei einer bevorzugten Ausführungsform der Erfindung entspricht der Abstand der Oberflächen von zwei - auf den Flanken der Antriebstege vorgesehenen - sich gegenüberliegenden Vorsprüngen etwa dem Maß des Kreuzschlitzprofils nach DIN/ISO für Schraubendreher für Schrauben mit Kreuzschlitz, wobei es weiterhin von Vorteil ist, dass der Abstand jedes Vorsprungs, gemessen von der Mitte des Vorsprungs, von der vorderen Begrenzungsfläche des Schraubeinsatzes etwa einem Drittel bis zur Hälfte der Tiefe der Ausnehmung im Kopf der Schraube entspricht.

Der erfindungsgemäße Schraubeinsatz kann schließlich noch dadurch verbessert werden, dass der Schraubeinsatz so bemessen ist, dass die Spaltbreite zwischen der äußeren Begrenzungsfläche des Schraubeinsatzes und der inneren Begrenzungsfläche der Ausnehmung im Kopf der Schraube der Höhe der Vorsprünge entspricht. Hierdurch ist einerseits ein ausreichender Raum für eine Taumelbewegung des Schraubeinsatzes in der Ausnehmung im Kopf der Schraube vorhanden, während andererseits die Flanken der Antriebsstege des Schraubeinsatzes mit einer ausreichend großen Fläche gegen die betreffenden inneren Begrenzungsflächen der Ausnehmung anliegen.

Ein besonders zweckmäßiges Verfahren zur Herstellung eines erfindungsgemäßen Schraubeinsatzes besteht darin, dass die Bildung der Vorsprünge am vorderen Ende des sich verjüngenden vorderen Abschnitts des Schraubeinsatzes durch Kaltumformung erfolgt. Bei einem derartigen Fertigungsverfahren ist eine formgerechte Ausbildung des Schraubeinsatzes gewährleistet.

In der Zeichnung ist als Ausführungsbeispiel eine erfindungsgemäße Kombination eines Schraubeinsatzes für freihand geführte Elektroschrauber und einer Schraube dargestellt, wobei der Schraubeinsatz in Seitenansicht und der Kopf der Schraube in einem Längsschnitt dargestellt ist.

Der in der Zeichnung dargestellte Schraubeinsatz 1 weist einen sich verjüngenden vorderen Abschnitt 1.1 und einen zylindrischen Schaft 1.2 auf. Mit dem sich verjüngenden vorderen Abschnitt 1.1, der mit Antriebsstegen 3 versehen ist, greift der Schraubeinsatz 1 in die Ausnehmung 2.1 im Kopf einer Schraube 2 ein, wobei die Antriebsstege 3 gegen entsprechende Flächen der Ausnehmung 2.1 im Kopf der Schraube 2 anliegen. An den Rücken 3.1 und den Flanken 3.2 der Antriebsstege 3 sind einzeln stehende Vorsprünge 4 vorgesehen, die gegenüber den Rücken 3.1 bzw. den Flanken 3.2 der Antriebsstege 3 mit einer Höhe H hervorstehen. Bei dem dargestellten Ausführungsbeispiel haben die Vorsprünge 4 in der Draufsicht eine runde Form. Sie können jedoch beliebig anders gestaltet sein; sie können beispielsweise in der Draufsicht eine ovale Form aufweisen oder von geraden Linien begrenzt sein. Die Oberflächen von zwei der an den Flanken 3.2 der Antriebsstege 3 vorgesehenen, sich gegenüberliegenden Vorsprüngen 4 weisen einen Abstand f voneinander auf. Von der vorderen Begrenzungsfläche 1.3 des Schraubeinsatzes 1 weisen die Vorsprünge 4 einen Abstand A auf.

## Patentansprüche

1. Kombination eines Schraubeinsatzes für freihand geführte Elektroschrauber und einer Schraube, wobei der Schraubeinsatz (1) an seinem einen Ende einen Schaft (1.2) zum Einsetzen in einen Elektroschrauber und an seinem anderen Ende einen sich verjüngenden Abschnitt (1.1) zum Einsetzen in die Ausnehmung (2.1) der als handelsübliche Kreuzschlitzschraube ausgebildeten Schraube (2) aufweist, und wobei der sich verjüngende Abschnitt mit Antriebsstegen (3) versehen ist, und wobei auf dem Rücken (3.1) und/oder auf den Flanken (3.2) der Antriebsstege (3) des sich verjüngenden Abschnitts (1.1) des Schraubeinsatzes (1) einzeln stehende Vorsprünge (4) vorgesehen sind, **dadurch gekennzeichnet dass** die Vorsprünge (4) an ihrer der Ausnehmung (2.1) im Kopf der Schraube (2) zugewandten Seite von einer gewölbten bzw. kugeligen Fläche begrenzt sind.

2. Kombination nach Anspruch 1, **dadurch gekennzeichnet, dass** die Vorsprünge (4) nahe dem Ende des sich verjüngenden Abschnitts (1.1) des Schraubeinsatzes (1) angeordnet sind.

3. Kombination nach Anspruch 1 oder 2, **dadurch gekennzeichnet, dass** die Höhe (H) zumindest der auf den Flanken (3.2) der Antriebstege (3) des Schraubeinsatzes (1) vorgesehenen Vorsprünge (4) nicht mehr als 0,05 mm beträgt.

4. Kombination nach Anspruch 1, 2 oder 3, **dadurch gekennzeichnet, dass** der Abstand (f) der Oberflächen von zwei - auf den Flanken (3.2) der Antriebstege (3) des Schraubeinsatzes (1) vorgesehenen - sich gegenüberliegenden Vorsprüngen (4) etwa dem Maß des Kreuzschlitzprofils nach DIN/ISO für Schraubendreher für Schrauben mit Kreuzschlitz entspricht.

5. Kombination nach einem der Ansprüche 1 bis 4, **dadurch gekennzeichnet, dass** der Abstand (A) jedes Vorsprungs (4), gemessen von der Mitte des Vorsprungs (4), von der vorderen Begrenzungsfläche (1.3) des Schraubeinsatzes (1) etwa einem Drittel bis zur Hälfte der Tiefe der Ausnehmung (2.1) im Kopf der Schraube (2) entspricht.

6. Kombination nach Anspruch 5, **dadurch gekennzeichnet, dass** der Mindestabstand (A) jedes Vorsprungs (4), gemessen von der Mitte des Vorsprungs (4), von der vorderen Begrenzungsfläche (1.3) des Schraubeinsatzes (1) etwa dem Durchmesser bzw. der Breite (B) des Vorsprungs (4) entspricht.

7. Verfahren zur Herstellung eines Schraubeinsatzes nach einem der Ansprüche 1 bis 6, **dadurch gekennzeichnet, dass** die Bildung der Vorsprünge (4) an dem sich verjüngenden Abschnitts (1.1) des Schraubeinsatzes (1) durch Kaltumformung erfolgt.

## Claims

1. Combination of a screwdriver bit for hand driven electrical screwdrivers and a screw, in which connection the screwdriver bit (1) is equipped at its one end with a shaft (1.2) for the insertion in an electrical screwdriver, and at its other end with a tapered section (1.1) for the insertion into the recess (2.1) of the screw (2), formed as a commercial cross-recessed-head screw, and in which connection the tapered section is equipped with driving webs (3), and in which connection individually positioned projections (4) are provided on the rear side (3.1) and/or on the flanges (3.2) of the driving webs (3) of the tapered section (1.1) of the screwdriver bit (1), **characterized by** the fact that the individually positioned projections (4) are limited at the side turned towards the recess (2.1) in the head of the screw by a concave or spherical surface.

2. Combination according to Claim 1, **characterized by** the fact that the projections (4) are arranged near the end of the tapering section (1.1) of the screwdriver bit (1).

3. Combination according to Claim 1 or 2, **characterized by** the fact that the height (H) at least of the projections (4) provided on the flanges (3.2) of the driving webs (3) of the screwdriver bit (1) is not more than 0.05 mm.

4. Combination according to Claim 1, 2 or 3, **characterized by** the fact that the distance (f) of the surfaces of two projections (4), located opposite to each other, and provided on the flanges (3.2) of the driving webs (3) of the screwdriver bit (1) corresponds approximately to the dimension of the cross recess profile according to DIN/ISO for screwdrivers for screws with cross recess.

5. Combination according to one of the Claims 1 to 4, **characterized by** the fact that the distance (A) of every projection (4), measured from the centre of the projection (4), corresponds from the front limiting surface (1.3) of the screwdriver bit (1) approximately to one third up to one half of the depth of the recess (2.1) in the head of the screw (2).

6. Combination according to Claim 5, **characterized by** the fact that the minimum distance (A) of every recess (4), measured from the centre of the projection (4), corresponds from the front limiting surface (1.3) of the screwdriver bit (1) approximately to the diameter or the width respectively (B) of the recess (4).

7. Process for the manufacture of a screwdriver bit according to one of the Claims 1 to 6, **characterized by** the fact that the formation of the projections (4) in the tapering section (1.1) of the screwdriver bit (1) is effected by means of cold-working.

## Revendications

1. Combinaison composée d'un embout pour tournevis électrique activé à la main et d'une vis, l'embout (1) présentant à une extrémité une queue (1.2) qui s'insère dans un tournevis électrique et à l'autre extrémité une partie (1.1) effilée qui s'insère dans le creux (2.1) de la vis (2), laquelle se présente sous forme d'une vis à empreinte cruciforme telle qu'on la trouve dans le commerce, la partie effilée étant dotée de nervures d'entraînement (3) au dos (3.1) desquelles, et/ou sur les flancs (3.2) des nervures d'entraînement (3) de la partie effilée (1.1) de l'embout (1) sont prévues des parties en saillie (4) détachées, **caractérisée en ce que** les parties en saillie (4) sont délimitées par une surface bombée ou sphérique sur la face tournée vers le creux (2.1) dans la tête de la vis (2).

2. Combinaison selon la revendication 1, **caractérisée en ce que** les parties en saillie (4) sont placées près de l'extrémité de la partie effilée (1.1) de l'embout (1).

3. Combinaison selon la revendication 1 ou 2, **caractérisée en ce que** la hauteur (H) des parties en saillie (4), au moins celles prévues sur les flancs (3.2) des nervures d'entraînement (3) de l'embout (1), ne dépasse pas 0,05 mm.

4. Combinaison selon la revendication 1, 2 ou 3, **caractérisée en ce que** la distance (f) des surfaces de deux parties en saillie (4) se faisant face sur les flancs (3.2) des nervures d'entraînement (3) de l'embout (1) corresponde à peu près à la cote du profil de l'empreinte cruciforme selon DIN/ISO pour tournevis pour vis à empreinte cruciforme.

5. Combinaison selon une des revendications 1 à 4, **caractérisée en ce que** la distance (A) de chaque partie en saillie (4), mesurée depuis le milieu de la partie en saillie (4), corresponde depuis la surface avant de délimitation de l'embout (1) à peu près à un tiers jusqu'au fond du creux (2.1) dans la tête de la vis (2).

6. Combinaison selon la revendication 5, **caractérisée en ce que** la distance minimum (A) de chaque partie en saillie (4), mesurée depuis le milieu de la partie en saillie (4), corresponde depuis la surface avant de délimitation (1.3) de l'embout (1) à peu près au diamètre ou à la largeur de la partie en saillie (4).

7. Procédé pour fabriquer un embout pour tournevis électrique selon une des revendications 1 à 6, **caractérisé en ce que** la formation des parties en saillie (4) sur la partie effilée (1.1) de l'embout est obtenue par formage à froid.
